# EUROPÄISCHE PATENTSCHRIFT

(11) **EP 1 340 701 B1**
(45) Veröffentlichungstag und Bekanntmachung des Hinweises auf die Patenterteilung: **04.05.2005**
(21) Anmeldenummer: 03002782.5
(22) Anmeldetag: 07.02.2003
(51) Int. Cl.: B65H 7/02, B65H 11/00, B41F 21/05

(54) **Vorrichtung zum Ausrichten von Bogen nach einer Seitenkante**
Apparatus for laterally aligning sheets
Dispositif d'alignement latéral des feuilles

(30) Priorität: 27.02.2002 DE 10208570
(43) Veröffentlichungstag der Anmeldung: 03.09.2003
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 753 407
- DE-A- 3 644 431
- DE-A- 19 506 467
- DE-A- 19 906 499
- DE-C1- 19 506 466
- US-A- 5 724 150
- SCHNEIDER H: "SEITENKANTENREGELUNG LAUFENDER WARENBAHNEN" SIEMENS ZEITSCHRIFT, SIEMENS-ZEITSCHRIFT. ERLANGEN, DE, Bd. 46, Nr. 5, 1. Mai 1972 (1972-05-01), Seiten 349-352, XP000608824

## Beschreibung

Die Erfindung betrifft eine Vorrichtung zum Ausrichten von Bogen nach einer Seitenkante, bei der die Ist-Lage eines auszurichtenden, an Vordermarken angelegten Bogens auf einem Anlegtisch von einer Messeinrichtung erfasst und durch eine Bogenbeschleunigungsvorrichtung an ein Greifersystem einer Trommel übergeben wird, wobei das Greifersystem zur Realisierung einer Soll-Lage in axialer Richtung verschiebbar angeordnet ist.

Eine derartige Vorrichtung ist aus der DE 36 44 431 A1 sowie aus der DE 199 06 499 A1 und der EP 0 753 407 A2 bekannt. Bei dieser Vorrichtung wird die Ist-Lage des auszurichtenden Bogens mittels einer Messeinrichtung auf dem Anlegtisch ermittelt und in einer Auswerteinheit mit einer vorgegebenen Soll-Lage verglichen. Bei Abweichungen der Ist- von der Soll-Lage wird ein Stellsignal generiert, durch das ein Stellglied angesteuert wird, welches mit dem Greifersystem einer nachgeordneten Trommel korrespondiert. Durch das Stellglied wird das Greifersystem so verschoben, dass der von dem Greifersystem gehaltene auszurichtende Bogen bezüglich seiner Seitenkante in die Soll-Lage gebracht wird. Um zu vermeiden, dass durch die Messeinrichtung beim Erfassen der Ist-Lage, bedingt durch kleine Beschädigungen oder Fasern, an der Seitenkante Fehlmessungen entstehen, wird in der DE 195 06 467 A1 vorgeschlagen, mindestens drei unabhängig voneinander arbeitende Messeinrichtungen vorzusehen. Die Messeinrichtungen sind innerhalb eines kurzen, parallel zur messenden Seitenkante verlaufenden Abschnitt nebeneinander angeordnet zur Ermittlung einer Mehrzahl von Messwerten. Aus den Messwerten, die zu einer Lage der Seitenkante ermittelt werden, wird mittels eines mathematischen Verfahrens ein Messergebnis gebildet, dass auf Anomalien der Seitenkante zurückzuführende Extremwerte der Messwerte ausblendet.

Nachteilig ist der hohe zur Realisierung erforderliche Aufwand, da mindestens drei unabhängig voneinander arbeitende Messeinrichtungen vorgesehen werden müssen.

Aufgabe der Erfindung ist es, eine gattungsgemäße Vorrichtung so zu verändern, dass mit einfachen Mitteln ein exaktes Erfassen der Ist-Lage der Seitenkante eines auszurichtenden Bogens unabhängig von ihrer Beschaffenheit möglich ist.

Erfindungsgemäß wird die Aufgabe durch eine Vorrichtung nach den Merkmalen des Anspruchs 1 gelöst.

Durch die erfindungsgemäße Lösung ist es möglich, mit einer Messeinrichtung mehrere Messungen der Seitenkante eines auszurichtenden Bogens zu realisieren und mittels einer Mittelwertbildung durch Rauigkeiten der Bogenseitenkante verursachte Fehlmessungen zu kompensieren.
Außerdem ist möglich, durch Anomalien der Bogenseitenkante bedingte Messwerte bei einer Mittelwertbildung auszuschließen.

An einem Ausführungsbeispiel wird die Erfindung näher erläutert. In den zugehörigen Zeichnungen zeigen
- Fig. 1: eine Bogenanlage in der Seitenansicht,
- Fig. 2: eine ausschnittsweise Darstellung eines Anlegtischs in der Draufsicht.

Die Fig. 1 zeigt eine Bogenanlage, bestehend aus einem Anlegtisch 1 mit Vordermarken 2, einer Bogenbeschleunigungsvorrichtung 3, die als Schwinganlage 4 ausgebildet ist sowie ein Bogenhaltesystem 28 aufweist, und einer Trommel 5, in der ein Greifersystem 6 axial verschiebbar angeordnet ist. Der Trommel 5 ist ein Zylinder 9 nachgeordnet. Auf dem Anlegtisch 1 ist ein von dem Greifersystem 6 erfasster auszurichtender Bogen 7 und ein Folgebogen 8 dargestellt. Dem Anlegtisch 1 ist eine Messeinrichtung 10 zugeordnet, die sich mindestens über einen für jede Maschine charakteristischen Formatbereiches 12 erstreckt, in dem die Seitenkante der einlaufenden Bogen 7,8 erfasst werden kann. Der Formatbereich 12 erstreckt sich quer zu einer Förderrichtung 11. Im Ausführungsbeispiel ist dazu im Anlegtisch 1 ein sich quer zur Förderrichtung 11 erstreckender Kanal 13 vorgesehen, in dem die Messeinrichtung 10 angeordnet ist. Der Kanal 13 ist mit einem durchsichtigen Abdeckstreifen 14 verschlossen, so dass die Oberfläche des Anlegtischs 1 und des Abdeckstreifens 14 eine gemeinsame Ebene bilden. Die Messeinrichtung 10 ist als optoelektrische Messeinrichtung , z.B. als Reflexzeile 15 ausgebildet. Es kann jedoch auch jedes andere Messprinzip Verwendung finden. Die Reflexzeile 15 besteht aus einer sich über die gesamte Länge erstreckenden Beleuchtungseinrichtung 16 und einem sich etwa in gleicher Ebene, auf einer benachbarten zur Beleuchtungseinrichtung 16 parallelen Position befindenden und sich ebenfalls über die gesamte Länge erstreckenden Empfänger 17. Der Empfänger kann aus einzelnen, hintereinander geschalteten CCD-Elementen oder als eine sich über den gesamten Formatbereich 12 erstreckende Scannerzeile ausgebildet sein. Die CCD-Elemente bestehen ihrerseits aus einer Vielzahl von in einer Reihe nebeneinander angeordneten Messelementen.

Die Messeinrichtung 10 ist mit einer Auswerteinheit 18 verbunden, in die Soll-Werte eingegeben und gespeichert werden können. Die Auswerteinheit 18 ist mit einem Stellelement 19 verknüpft, das seinerseits in Wirkverbindung mit dem Greifersystem 6 der Trommel 5 steht. Das Greifersystem 6 besteht aus auf einer Greiferwelle 20 geklemmten Greiferfingern 21, die mit Greiferaufschlägen 22 korrespondieren. Das Greifersystem 6 ist als funktionelle Einheit auf einem Schlitten 24 angeordnet, der verschiebbar in einem Trommelkanal 23 gelagert ist. Am Schlitten 24 greift ein Mitnehmer 25 an, der mit einer konzentrisch in einem Trommelgrundkörper 26 geführten Stellwelle 27 verbunden ist. Mit der Stellwelle 27 korrespondiert das Stellelement 19, durch das das Greifersystem 6 in axialer Richtung verschoben werden kann. Von einem nicht dargestellten Bändertisch wird der auszurichtende Bogen 7 au den Anlegtisch 1 und mit der Vorderkante gegen die in einer Position am Anlegtisch 1 befindlichen Vordermarken 2 gefördert, zur Ruhe gebracht und so nach der Vorderkante ausgerichtet. Von dem in Ruhe befindlichen auszurichtenden Bogen 7 wird die Ist-Lage einer Seitenkante durch die Messeinrichtung 10 erfasst. Dazu werden bei Ausbildung der Messeinrichtung 10 als Reflexzeile 15 von der Beleuchtungseinrichtung 16 Strahlen imitiert, die von der Unterseite des auszurichtenden Bogens 7 reflektiert und vom Empfänger 17 erfasst werden. Im Bereich, der nicht vom auszurichtenden Bogen 7 abgedeckt ist, werden keine von der Beleuchtungseinrichtung 16 ausgesandten Strahlen reflektiert, so dass sich die Ist-Lage der Seitenkante auf dem Empfänger 17 abbildet. Durch den Empfänger 17 wird ein erstes Ist-Signal generiert, welches der Auswerteinheit 18 zugeführt und in dieser gespeichert wird.
Danach wird der mit der Vorderkante an den Vordermarken 2 anliegende auszurichtende Bogen 7 von der Bogenbeschleunigungsvorrichtung 3 erfasst und vom Anlegtisch 1 abgezogen, wobei die Vordermarken 2 in eine Position unter den Anlegtisch 1 geführt werden. Ist die Bogenbeschleunigungsvorrichtung 3 als Schwinganlage 4 ausgebildet, wird der auszurichtende Bogen 7 von dem Bogenhaltesystem 28 geklemmt und nachfolgend vom Anlegtisch 1 abgezogen. In der ersten Phase des Abziehens, in der die Vorderkante des auszurichtenden Bogens 7 einen Weg s zurücklegt, wobei s etwa 2 bis 10 mm betragen kann, wird die Ist-Lage der Seitenkante des in der Bewegung befindlichen auszurichtenden Bogens 7 von der Messeinrichtung 10 bzw. der Reflexzeile 15 in einer Folge von Messungen erfasst und die generierten weiteren Ist-Signale der Auswerteinheit 18 zugeführt. In der Auswerteinheit 18 wird von dem ersten Ist-Signal und den weiteren Ist-Signalen eines Messzyklus ein Mittelwert gebildet, wobei die Ist-Werte, die eine vorgegebene Toleranz überschreiten, also Ist-Werte, die durch Anomalien der Seitenkante initiiert wurden, ausgeblendet werden und damit keine Berücksichtigung finden. Dieser Ist-Mittelwert gibt die Lage der Seitenkante des auszurichtenden Bogens 7 wieder und wird mit dem in der Auswerteinheit 18 abgelegten Soll-Wert verglichen.

Weicht der Ist-Mittelwert des auszurichtenden Bogens 7 von dem Soll-Wert ab, wird durch die Auswerteinheit 18 ein Stellsignal generiert und dem Stellelement 19 zugeführt. Durch das Stellelement 19 wird, nachdem der auszurichtende Bogen 7 von der Bogenbeschleunigungsvorrichtung 3/Schwinganlage 4 an das Greifersystem 6 der Trommel 5 übergeben wurde, das Greifersystem 6 in einem solchen Maß in axialer Richtung verschoben, dass die Seitenkante des auszurichtenden Bogens 7 aus der Ist-Lage in die Soll-Lage gelangt. Nachfolgend wird der auszurichtende Bogen 7 in der Soll-Lage von der Trommel 5 an den Zylinder 9 übergeben.
Während des Transports des auszurichtenden Bogens 7 zur Trommel 5 wird der Folgebogen 8 mit seiner Vorderkante gegen die am Anlegtisch 1 positionierten Vordermarken 2 transportiert, ausgerichtet und zur Ruhe gebracht. Anschließend wird durch die Messeinrichtung 10/Reflexzeile 15 die Ist-Lage der Seitenkante des Folgebogens 8 erfasst und analog eine Folge von Messungen zu Beginn des Abziehens realisiert.

### Aufstellung der verwendeten Bezugszeichen

- 1: Anlegtisch
- 2: Vordermarke
- 3: Bogenbeschleunigungsvorrichtung
- 4: Schwinganlage
- 5: Trommel
- 6: Greifersystem
- 7: auszurichtender Bogen
- 8: Folgebogen
- 9: Zylinder
- 10: Messeinrichtung
- 11: Förderrichtung
- 12: Formatbereich
- 13: Kanal
- 14: Abdeckstreifen
- 15: Reflexzeile
- 16: Beleuchtungseinrichtung
- 17: Empfänger
- 18: Auswerteinheit
- 19: Stellelement
- 20: Greiferwelle
- 21: Greiferfinger
- 22: Greiferaufschlag
- 23: Trommelkanal
- 24: Schlitten
- 25: Mitnehmer
- 26: Trommelgrundkörper
- 27: Stellwelle
- 28: Bogenhaltesystem
- s: Weg

## Patentansprüche

1. Vorrichtung zum Ausrichten von Bogen nach einer Seitenkante, bei der die Ist-Lage eines auszurichten , an Vordermarken angelegten Bogens auf einem Anlegtisch von einer Messeinrichtung erfasst und durch eine Bogenbeschleunigungsvorrichtung an ein Greifersystem einer Trommel übergeben wird, wobei das Greifersystem zur Realisierung einer Soll-Lage in axialer Richtung verschiebbar angeordnet ist, **dadurch gekennzeichnet, dass** zusätzlich zum Erfassen der Ist-Lage der Seitenkante des an den Vordermarken (2) angelegten auszurichtenden Bogens (7) ein Erfassen der Ist-Lage der Seitenkante in einer Folge von Messungen durch die Messeinrichtung (10) erfolgt, während der auszurichtende Bogen (7), geführt durch die Bogenbeschleunigungsvorrichtung (3) einen Weg (s) zurücklegt, wobei die Messeinrichtung (10) mit einer Auswerteinheit (18) verbunden ist zur Bildung eines Ist-Mittelwertes aus der Summe der ermittelten Ist-Werte.

2. Vorrichtung nach Anspruch 1, **dadurch gekennzeichnet, dass** die Bildung des Ist-Mittelwertes unter Berücksichtigung der innerhalb eines Toleranzbereichs liegenden Ist-Werte erfolgt.

3. Vorrichtung nach Anspruch 1, **dadurch gekennzeichnet, dass** die durch Anomalien der Seitenkante generierten Ist-Werte bei der Bildung des Ist-Mittelwertes keine Berücksichtigung finden.

4. Vorrichtung nach Anspruch 1, **dadurch gekennzeichnet, dass** der Weg (s) etwa 2 bis 10 mm beträgt.

5. Vorrichtung nach Anspruch 1, **dadurch gekennzeichnet, dass** bei Abweichungen des Ist-Mittelwertes von einem in die Auswerteinheit (18) eingebbaren Soll-Wert ein Stellsignal generierbar ist zum Ansteuern eines das Greifersystem (6) in axialer Richtung verbringenden Stellelement (19).

## Claims

1. Device for aligning of sheets according to a side edge, in which the actual position of a sheet, which is to be aligned and which is placed at front lay marks, on a feed table is detected by a measuring device and transferred by a sheet accelerating device to a gripper system of a drum, wherein the gripper system is arranged to be displaceable in axial direction for realisation of a desired position, **characterised in that** in addition to detection of the actual position of the side edge of the sheet (7), which is placed at the front lay marks (2) and is to be aligned, a detection of the actual position of the side edge is carried out in a succession of measurements by the measuring device (10) while the sheet (7) to be aligned, guided by the sheet accelerating device (3), covers a path (s), wherein the measuring device (10) is connected with an evaluating unit (18) for formation of an mean actual value from the sum of the ascertained actual values.

2. Device according to claim 1, **characterised in that** formation of the mean actual value is carried out with consideration of the actual values lying within a tolerance range.

3. Device according to claim 1, **characterised in that** the actual values generated by anomalies of the side edge are not taken into consideration in the formation of the mean actual value.

4. Device according to claim 1, **characterised in that** the path (s) amounts to approximately 2 to 10 millimetres.

5. Device according to claim 1, **characterised in that** in the case of deviations of the mean actual value from a target value able to be input into the evaluating unit (18) a setting signal can be generated for controlling a setting element (19) taking the gripper system (6) in axial direction.

## Revendications

1. Dispositif pour orienter des feuilles d'après une arête latérale, dans lequel la position réelle d'une feuille à orienter et appliquée contre des taquets antérieurs sur une table d'appui est détectée par une installation de mesure et est transmise à un système de saisie d'un tambour par un dispositif d'accélération de la feuille, le système de saisie destiné à obtenir une position de consigne pouvant se déplacer en direction axiale,
**caractérisé en ce que**
en plus de détecter la position réelle de l'arête latérale de la feuille (7) à orienter et appliquée contre des taquets antérieurs (7), l'installation de mesure (10) détecte aussi la position réelle de l'arête latérale dans une succession de mesures pendant que la feuille (7) à orienter et guidée par le dispositif d'accélération de la feuille (3) parcourt un trajet (s), l'installation de mesure (10) étant reliée à une unité d'exploitation (18) pour former une valeur réelle moyenne à partir de la somme des valeurs réelles établies.

2. Dispositif selon la revendication 1,
**caractérisé en ce que**
la formation de la valeur moyenne réelle est réalisée en tenant compte des valeurs réelles comprises à l'intérieur d'une zone de tolérance.

3. Dispositif selon la revendication 1,
**caractérisé en ce qu'**
on ne tient pas compte des valeurs réelles générées par des anomalies de l'arête latérale lorsqu'on forme la valeur moyenne réelle.

4. Dispositif selon la revendication 1,
**caractérisé en ce que**
le trajet (s) est compris entre 2 et 10 mm environ.

5. Dispositif selon la revendication 1,
**caractérisé en ce que**
si la valeur réelle s'écarte d'une valeur de consigne qu'on peut introduire dans l'unité d'exploitation (18), un signal de réglage peut être généré pour commander un élément de réglage (19) qui positionne le système de saisie (6) en direction axiale.
